# EUROPÄISCHE PATENTANMELDUNG

(11) **EP 0 575 721 A1**
(43) Veröffentlichungstag der Anmeldung: **29.12.1993**
(21) Anmeldenummer: 93106278.0
(22) Anmeldetag: 17.04.1993
(51) Int. Cl.: A47C 23/06

(54) **Konsole für die Stützleisten eines Lattenrostrahmens**

(30) Priorität: 23.06.1992 DE 9208339 U
(71) Anmelder: BARETTI GmbH, D-33332 Gütersloh (DE)
(72) Erfinder: Baretti, Rüdiger, W-4830 Gütersloh (DE)
(74) Vertreter: Gramm, Werner, Prof., Dipl.-Ing.

(57) **Zusammenfassung**

Die Erfindung betrifft eine Konsole zur Aufnahme des jeweils einen Endes einer angenähert horizontalen Stützleiste (8) und zu deren Festlegung in einem Lattenrostrahmen (15). Zur Anpassung an die Bedürfnisse bei einem Lattenrostrahmen werden erfindungsgemäß folgende Merkmale vorgeschlagen:
a) Die Konsole (1) besteht aus einem elastischen Material, z. B. Gummi;
b) die Konsole (1) umfaßt ein unteres Fußteil (2) und ein oberes Trägerteil (3), die über einen mittleren Steg (4) gegeneinander verschwenkbar und mit lichtem Abstand voneinander verbunden sind;
c) das Trägerteil (3) weist zumindest zwei Einstecköffnungen (5,6) zur Aufnahme je eines Stützleistenendes auf, wobei die beiden Einstecköffnungen (5,6) oberhalb und beidseitig des Steges (4) angeordnet sind;
d) das Fußteil (2) weist eine mittige, unterhalb des Steges (4) angeordnete Ausnehmung (11) auf.

## Beschreibung

Die Erfindung betrifft eine Konsole zur Aufnahme des jeweils einen Endes einer angenähert horizontalen Stützleiste und zu deren Festlegung in einem Lattenrostrahmen.

Der Erfindung liegt die Aufgabe zugrunde, eine den Bedürfnissen bei einem Lattenrostrahmen in besonderer Weise entsprechende Konsole zu entwickeln.

Diese Aufgabe wird erfindungsgemäß durch folgende Merkmale gelöst:
a) Die Konsole besteht aus einem elastischen Material, z. B. Gummi;
b) die Konsole umfaßt ein unteres Fußteil und ein oberes Trägerteil, die über einen mittleren Steg gegeneinander verschwenkbar und mit lichtem Abstand voneinander verbunden sind;
c) das Trägerteil weist zumindest zwei Einstecköffnungen zur Aufnahme je eines Stützleistenendes auf, wobei die beiden Einstecköffnungen oberhalb und beidseitig des Steges angeordnet sind;
d) das Fußteil weist eine mittige, unterhalb des Steges angeordnete Ausnehmung auf.

Durch die voll elastische Ausbildung ergibt sich in Verbindung mit der freien Verschwenkbarkeit des Trägerteils gegenüber dem Fußteil eine besonders flexible Gestaltung der Konsole, die eine Bewegung der beiden in den Einstecköffnungen aufgenommenen Stützleisten zur Seite und nach unten zuläßt. Die im Fußteil vorgesehene Ausnehmung ermöglicht überdies eine Höhenverlagerung des Trägerteils nach unten unter Wirkung einer lotrechten Kraft, wobei das Maß dieser Höhenverlagerung bestimmt wird durch die lichte Höhe der genannten Ausnehmung in Verbindung mit dem lichten Abstand zwischen Fuß- und Trägerteil.

In einer Weiterentwicklung ist es zweckmäßig, wenn im Trägerteil zur Aufnahme eines dritten Stützleistenendes eine dritte Einstecköffnung vorgesehen ist, die unterhalb der durch die beiden anderen Einstecköffnungen definierten Ebene mittig oberhalb des Steges angeordnet ist. Die dritte Stützleiste wird aufgrund ihrer gegenüber den anderen beiden Stützleisten etwas tieferliegenden Anordnung erst dann belastet, wenn sich die beiden anderen Stützleisten entsprechend durchbiegen bzw. verlagern. Diese mittlere Stützleiste liegt mit ihren beiden Enden jeweils unmittelbar auf dem Fuß- und Trägerteil miteinander verbindenden Steg auf, so daß eine Belastung dieser dritten Stützleiste nicht zu einem Verschwenken des Trägerteils, sondern in erster Linie zu einem Zusammendrücken des Fußteils führt.

Um für die seitlich des Steges vorgesehenen Abschnitte des Trägerteils eine größtmögliche Verschwenkung zu schaffen, ist es vorteilhaft, wenn Fuß- und Trägerteil zwischen sich beidseitig des Steges jeweils einen sich keilförmig nach außen erweiternden Freiraum einschließen.

Zur Schaffung größtmöglicher Flexibilität ist es vorteilhaft, wenn zwischen den beiden in einer Ebene liegenden Einstecköffnungen eine oben abgedeckte Ausnehmung angeordnet ist. Die obere Abdeckung dieser Ausnehmung dient einerseits der Stabilisierung aufgrund der hierdurch bewirkten Verbindung der beiden flügelartigen Abschnitte des Trägerteils und verhindert zum anderen das Eindringen von Staub oder dergleichen in die Ausnehmung.

Zur Schaffung einer einfachen und wirkungsvollen Befestigungsmöglichkeit der Konsole am Lattenrostrahmen ist es vorteilhaft, wenn im Fußteil beidseitig seiner Ausnehmung je ein Zapfloch zum Aufstecken der Konsole auf am Seitenholm des Lattenrostrahmens vorgesehene Zapfen angeordnet ist.

Aus optischen Gründen ist es vorteilhaft, wenn die Einstecköffnungen auf der Seite der Konsole geschlossen sind, in der die Zapflöcher liegen.

Weitere Merkmale der Erfindung sind Gegenstand der Unteransprüche und werden in Verbindung mit weiteren Vorteilen der Erfindung anhand eines Ausführungsbeispieles näher erläutert.

In der Zeichnung ist eine als Beispiel dienende Ausführungsform der Erfindung dargestellt. Es zeigen:
- **Figur 1**: **-** in vergrößertem Maßstab eine Konsole in Seitenansicht;
- **Figur 2**: **-** die rückwärtige Ansicht der Konsole in einer Darstellung gemäß **Figur 1** und
- **Figur 3**: **-** in schematischer Darstellung in Draufsicht und im Ausschnitt die Anordnung einer Konsole gemäß den **Figuren 1 und 2** an einem Lattenrostrahmen.

Gemäß den Figuren 1 und 2 umfaßt die vorzugsweise aus Gummi bestehende Konsole 1 ein unteres Fußteil 2 und ein oberes Trägerteil 3, die über einen mittleren Steg 4 gegeneinander verschwenkbar und mit lichtem Abstand voneinander verbunden sind. Das Fußteil 2 ist kürzer ausgebildet als das Trägerteil 3, wobei in einer zweckmäßigen Ausführungsform die Länge des Fußteils 2 etwa 8 cm und die des Trägerteils 3 etwa 11 cm betragen können.

Das Trägerteil 3 weist insgesamt drei Einstecköffnungen 5,6,7 zur Aufnahme je eines Endes einer angenähert horizontalen Stützleiste 8 (siehe Figur 3) auf, von denen zwei Einstecköffnungen 5,6 in einer Horizontalebene beidseitig des Stegs 4 angeordnet sind. Die dritte Einstecköffnung 7 liegt unterhalb der durch die beiden anderen Einstecköffnungen 5,6 definierten Ebene und mittig oberhalb des Steges 4. Alle drei Einstecköffnungen 5,6,7 sind als Sacklöcher ausgebildet, sind also einseitig geschlossen, wie insbesondere Figur 1 erkennen läßt.

Zwischen den beiden in einer Ebene liegenden Einstecköffnungen 5,6 ist im Trägerteil 3 eine Ausnehmung 9 vorgesehen, die durchgehend ausgebildet ist und auf ihrer Oberseite durch eine dünne Wandung 10 abgedeckt ist. Im Fußteil 2 ist eine mittige, unterhalb des Steges 4 angeordnete Ausnehmung 11 vorgesehen, die ebenfalls durchgehend ausgebildet ist, nach oben eine gewölbte Form aufweist und auf der Unterseite ebenfalls durch eine dünne Wandung 12 abgedeckt ist.

Fuß- und Trägerteil 2,3 schließen zwischen sich beidseitig des Steges 4 jeweils einen sich keilförmig nach außen erweiternden Freiraum 13 ein.

Im Fußteil 2 ist beidseitig seiner Ausnehmung 11 je ein Zapfloch 14 angeordnet zum Aufstecken der Konsole 1 auf am Seitenholm eines Lattenrostrahmens 15 vorgesehene Zapfen 16 (siehe Figur 3).

Aufgrund des elastischen Materials sowie der Formgebung der Konsole ist eine Verschwenkung des Trägerteils 3 um den Steg 4 möglich und zwar soweit, bis die Unterseite des Trägerteils 3 nach Verschwenkung durch den Freiraum 13 hindurch an der Oberseite des Fußteils 2 anliegt. Dadurch können sich die in den Einstecköffnungen 5,6 gehaltenen Stützleisten seitwärts und nach unten bewegen. Zugleich gibt aber die verhältnismäßig groß ausgebildete Ausnehmung 11 im Fußteil 2 die Möglichkeit, daß die Konsole 1 unter lotrechter Belastung nach unten gedrückt wird, bis die obere Begrenzung der Ausnehmung 11 an der Wandung 12 anliegt. Die Höhe der Ausnehmung 11 bestimmt also in Verbindung mit dem lichten Abstand zwischen Fußteil 2 und Trägerteil 3 das Maß, um das das Trägerteil gegenüber dem festgelegten Fußteil 2 nach unten gedrückt werden kann.

Da die Einstecköffnung 7 etwas unterhalb von den Einstecköffnungen 5,6 liegt, wird die dritte Stützleiste 8 erst nach entsprechendem Durchdrücken der etwas höherliegenden Stützleisten belastet.

## Patentansprüche

1. Konsole zur Aufnahme des jeweils einen Endes einer angenähert horizontalen Stützleiste (8) und zu deren Festlegung in einem Lattenrostrahmen (15), **gekennzeichnet durch** folgende Merkmale:
a) Die Konsole (1) besteht aus einem elastischen Material, z. B. Gummi;
b) die Konsole (1) umfaßt ein unteres Fußteil (2) und ein oberes Trägerteil (3), die über einen mittleren Steg (4) gegeneinander verschwenkbar und mit lichtem Abstand voneinander verbunden sind;
c) das Trägerteil (3) weist zumindest zwei Einstecköffnungen (5,6) zur Aufnahme je eines Stützleistenendes auf, wobei die beiden Einstecköffnungen (5,6) oberhalb und beidseitig des Steges (4) angeordnet sind;
d) das Fußteil (2) weist eine mittige, unterhalb des Steges (4) angeordnete Ausnehmung (11) auf.

2. Konsole nach Anspruch 1, **dadurch gekennzeichnet**, daß im Trägerteil (3) zur Aufnahme eines dritten Stützleistenendes eine dritte Einstecköffnung (7) vorgesehen ist, die unterhalb der durch die beiden anderen Einstecköffnungen (5,6) definierten Ebene mittig oberhalb des Steges (4) angeordnet ist.

3. Konsole nach Anspruch 1 oder 2, **dadurch gekennzeichnet**, daß Fuß- und Trägerteil (2,3) zwischen sich beidseitig des Steges (4) jeweils einen sich keilförmig nach außen erweiternden Freiraum (13) einschließen.

4. Konsole nach Anspruch 1, 2 oder 3, **dadurch gekennzeichnet**, daß zwischen den beiden in einer Ebene liegenden Einstecköffnungen (5,6) eine oben abgedeckte Ausnehmung (9) angeordnet ist.

5. Konsole nach einem der vorhergehenden Ansprüche, **dadurch gekennzeichnet**, daß das Fußteil (2) kürzer ausgebildet ist als das Trägerteil (3).

6. Konsole nach einem der vorhergehenden Ansprüche, **dadurch gekennzeichnet**, daß die im Fußteil (2) vorgesehene Ausnehmung (11) mantelseitig umschlossen ist.

7. Konsole nach einem der vorhergehenden Ansprüche, **dadurch gekennzeichnet**, daß im Fußteil (2) beidseitig seiner Ausnehmung (11) je ein Zapfloch (14) zum Aufstecken der Konsole (1) auf am Seitenholm des Lattenrostrahmens (15) vorgesehene Zapfen (16) angeordnet ist.

8. Konsole nach einem der vorhergehenden Ansprüche, **dadurch gekennzeichnet**, daß die Einstecköffnungen (5,6,7) als Sacklöcher ausgebildet sind.

9. Konsole nach Anspruch 7 und 8, **dadurch gekennzeichnet**, daß die Einstecköffnungen (5,6,7) auf der Seite der Konsole (1) geschlossen sind, in der die Zapflöcher (14) liegen.

10. Konsole nach einem der vorhergehenden Ansprüche, **dadurch gekennzeichnet**, daß die Länge des Fußteils (2) etwa 8 cm und die des Trägerteils (3) etwa 11 cm betragen.
